# FASCICULE DE BREVET EUROPEEN

(11) **EP 3 216 902 B1**
(45) Date de publication et mention de la délivrance du brevet: **01.05.2019**
(21) Numéro de dépôt: 17159974.9
(22) Date de dépôt: 09.03.2017
(51) Int. Cl.: D04B 21/08, D04B 21/20, D04B 1/22, D04B 1/14

(54) **ARTICLE D'ENTRETIEN ET DISPOSITIF DE NETTOYAGE COMPRENANT UN TEL ARTICLE D'ENTRETIEN**
PFLEGEARTIKEL UND REINIGUNGSVORRICHTUNG, DIE EINEN SOLCHEN PFLEGEARTIKEL UMFASST
MAINTENANCE ITEM AND CLEANING DEVICE INCLUDING SUCH A MAINTENANCE ITEM

(30) Priorité: 09.03.2016 FR 1651971
(43) Date de publication de la demande: 13.09.2017
(73) Titulaire: Decitex, 59320 Hallennes Les Haubourdin (FR)
(72) Inventeur: RIANCHO, Nils, 59260 HELLEMMES (FR)
(74) Mandataire: Balesta, Pierre

(56) Documents cités:
- EP-A1- 2 623 012
- DE-A1- 19 839 505
- US-A- 6 151 928
- US-A1- 2010 147 329

## Description

La présente invention concerne le domaine technique des articles d'entretien pour le nettoyage des surfaces au sol ainsi que les dispositifs de nettoyage pour la mise en oeuvre de tels articles d'entretien et les procédés de fabrication de tels articles d'entretien.

### Arrière-plan de l'invention

Lorsque l'on souhaite nettoyer une surface au sol, il est connu d'utiliser des articles d'entretien comportant selon leur surface inférieure dite de nettoyage un textile constitué de boucles et/ou poils en microfibres et de boucles et/ou poils de fibres ayant un titrage supérieur à 1 dtex, également désignées sous le terme de fibres de grattage. Les microfibres sont connues pour former un réseau capillaire extrêmement dense qui leur confère une excellente absorption des liquides et une bonne récupération des particules plus petites, telle que la poussière. On comprend par microfibres dans le présent texte toutes fibres dont le titrage est inférieur ou égal à 1 dtex.

Les boucles ou poils formés par des fibres ayant un titre supérieur à 1 dtex confèrent un pouvoir abrasif ou grattant audit article d'entretien afin de détacher les éventuelles salissures disposées sur la surface à nettoyer.

Les microfibres ont un pouvoir absorbant tel, que si elles constituent intégralement la surface de nettoyage, l'article d'entretien manipulé à distance à l'aide d'un plateau et d'un balai, adhère tellement fortement sur le sol à nettoyer, en particulier lorsque l'article d'entretien est humide, que l'utilisateur ne parvient plus alors à déplacer ledit article (on parle « d'effet ventouse » généré par le réseau capillaire). Si l'article d'entretien est trop difficile à manipuler, il peut engendrer des troubles musculo-squelettiques (dits TMS) pour son utilisateur, en particulier lorsque ce dernier effectue ces tâches répétitives quotidiennement.

Pour pallier cet inconvénient, et améliorer l'ergonomie des articles d'entretien, des fibres de grattage ayant un titre supérieur à 1 dtex sont disposées de façon alternée avec lesdites microfibres. Les fibres de grattage ayant un titre plus élevé que celui des microfibres, sont plus rigides et forment des points d'appui selon la surface dite de nettoyage sur lesquels l'article d'entretien peut glisser sur la surface du sol à nettoyer.

Généralement, de tels articles d'entretien comprennent selon leurs surfaces inférieures -destinées à former la surface dite de nettoyage entrant en contact avec le sol- environ 50% en poids de microfibres par rapport à la proportion en poids de fibres sur lesdites faces inférieures, le restant étant formé de fibres ayant un titre supérieur à 1 dtex.

Ces articles d'entretien peuvent être laminés avec une mousse ou comporter d'autres panneaux textiles absorbants disposés sur leurs faces supérieures.

De tels articles d'entretien sont ainsi limités dans la quantité de microfibres que leurs surfaces de nettoyage peuvent présenter ainsi que par leur finesse (ou titre en dtex). En effet, plus les microfibres sont fines (i.e plus leur titre (dtex) est faible), mieux elles absorbent les liquides et récupèrent les poussières présentes sur le sol, mais plus elles ont tendance à adhérer à la surface de nettoyage au sol, rendant leur utilisation difficile.

Par ailleurs, les microfibres ayant une capacité d'absorption et de récupération plus importantes que les fibres grattantes, il y a donc un intérêt à rechercher l'optimisation de leur quantité et/ou de leur finesse selon la surface de nettoyage des articles d'entretien.

DE 198 39 505 A1 a pour objet un textile de nettoyage tricoté comprenant une surface de nettoyage de laquelle se projette des boucles ou des poils en microfibres. EP 2 623 012 A1 a pour objet un article d'entretien comprenant une surface de nettoyage de laquelle se projette des microfibres et des fibres de grattage ayant un titrage supérieur à 1 dtex. EP 2 134 227 B1 a pour objet un article d'entretien ayant au moins trois couches, une première couche et une seconde couche extérieures et une couche intermédiaire absorbante. La première couche extérieure présente sur sa surface dite de nettoyage un premier groupe de boucles en alternance avec un second groupe de boucles, ledit premier groupe comporte des microfibres et ledit second groupe comporte des fils ayant un titrage supérieur à 1,11 dtex.

A chaque surface et zone de nettoyage déterminées correspond un article d'entretien, en particulier lorsque le nettoyage est effectué par des professionnels dans des locaux à usage professionnel. Pour le nettoyage des surfaces au sol de pièces dans lesquelles on cherche à maîtriser et éviter la production de particules (poussières, cheveux, peaux,....), il est important de ne pas introduire dans ces pièces d'articles d'entretien susceptibles de libérer ces particules. De telles pièces peuvent être, par exemple, des salles blanches, des salles de chirurgie, des salles de fabrication de produits électroniques ou pharmaceutiques. Les articles d'entretien utilisés pour le nettoyage de ces pièces peuvent même être lavés puis stérilisés avant leur utilisation. Les articles d'entretien utilisés à ce jour pour nettoyer ces pièces se présentent sous la forme d'un complexe multicouche. Ce complexe comprend deux couches externes entre lesquelles sont disposées une pluralité de feutre ou autres couches absorbantes, tels que des nontissés. La couche externe peut comprendre des microfibres. Le complexe comprend en outre une couture, par exemple un surjet, effectué sur tout son pourtour afin de maintenir les couches ensembles et limiter la perte de particules. Une couture transversale sur toute l'épaisseur du complexe est également requise afin d'empêcher les multiples couches intermédiaires de vriller dans la poche délimitée entre les couches externes solidarisées selon leurs bordures et faciliter la manipulation du complexe. Ce type de complexe présente un taux d'absorption compris entre 200% et 400% en eau par rapport à sa masse sèche.

La présence de multiples coutures et de nombreuses couches rend fastidieuse et couteuse la confection d'un tel complexe multicouche. De plus, la présence des coutures et des nombreuses couches favorise le relargage de particules. Enfin la structure en multicouches superposées rend difficile la restitution en eau absorbée et limite la superficie de la surface à nettoyer à 15m² environ.

Il existe donc un besoin pour un article d'entretien ayant une capacité d'absorption en eau importante, limitant le relargage de particules et la prolifération des bactéries.

Il existe également un besoin pour un article d'entretien simplifié, qui puisse être réutilisable et donc lavable, ayant une bonne tenue au lavage, et ergonomique.

Enfin, il existe un besoin pour un article d'entretien qui soit facilement recyclable, et d'un coût de fabrication maîtrisé afin de pouvoir être jetable (usage unique).

### Objet et résumé de l'invention

La présente invention a pour objet, selon un premier aspect, un article d'entretien pour le nettoyage d'une surface déterminée, palliant tout ou partie des problèmes ci-dessus mentionnés, comprenant avantageusement une pièce textile en trois dimensions, de construction tricotée unitaire, comprenant une première couche textile tricotée et une seconde couche textile tricotée, reliées par des fils de liaison s'étendant entre la première couche textile et la seconde couche textile. La première couche textile comprend, sur sa face externe dite de nettoyage, des microfibres, et éventuellement des fibres de grattage ayant un titrage supérieur à 1 dtex. De plus, les fils de liaison forment une couche intermédiaire absorbant l'eau et comprennent des fils monofilamentaires.

Cette disposition améliore la résistance à la compression entre les première et seconde couches de la pièce textile lorsque l'article d'entretien est appliqué sur la surface à nettoyer, ainsi que l'ergonomie de l'article d'entretien puisque sa tenue est améliorée.

De préférence, un fil mono-filamentaire a un titre supérieur ou égal à 20 dtex et inférieur ou égal à 60 dtex, en particulier inférieur ou égal à 50 dtex.

Avantageusement, la couche intermédiaire comprenant les fils de liaison est capable de restituer l'eau absorbée progressivement pour le nettoyage de la surface déterminée sous l'effet de la pression exercée sur cette dernière lorsque l'article d'entretien est appliqué avec une certaine pression (pression manuelle de l'utilisateur par exemple) sur la surface à nettoyer.

Avantageusement, la pièce textile étant de construction tricotée unitaire, sa construction est simplifiée. L'ergonomie de l'article d'entretien est également améliorée comparativement aux complexes multicouches de l'état de la technique.

Le fait que l'article d'entretien soit en une seule pièce facilite sa découpe, évitant ainsi de multiples découpes de plusieurs couches en vue de leur assemblage.

On comprend par l'expression « une pièce textile de construction tricotée unitaire » que la pièce textile comprenant les première et seconde couches textiles tricotées et la couche intermédiaire comprenant les fils de liaison, est formée intégralement par tricotage sur un métier à tricoter.

On comprend par titre (ou titrage) moyen (dtex) des fibres présentes sur la surface dite de nettoyage, et de manière générale des fibres dans la pièce textile selon l'invention, la moyenne pondérale des titres (dtex) des différentes fibres.

On désigne dans le présent texte sous le terme de fibre (que ce soit une fibre de grattage ou une microfibre), une fibre ou un filament.

De préférence, la première couche est différente de la seconde couche, en particulier de par leur composition en fibres et/ou leur schéma de mailles. Encore de préférence, la seconde couche textile (considérée sans les fils de liaison) ne comprend pas de microfibres.

De préférence, la première couche est la couche fonctionnelle de la pièce textile tricotée supportant les fibres de grattage et/ou les microfibres tandis que la seconde couche assure la configuration en trois dimensions de la pièce textile par sa liaison avec la première couche par l'intermédiaire des fils de liaison.

Les fibres de grattage selon l'invention sont de préférence des fils multi-filamentaires et/ou des fils mono-filamentaires, ayant un titre supérieur à 1 dtex, en particulier chaque filament d'un fil multifilamentaire et/ou un fil mono-filamentaire a un titre supérieur à 1 dtex.

On désigne par le terme de microfibre, une fibre ou un filament. Une microfibre se présente ainsi de préférence sous la forme d'un (micro)filament d'un fil multi-filamentaire (les dits filaments pouvant être irréguliers du fait de leur procédé d'obtention, bien connu de l'homme du métier).

Les microfibres et les fibres de grattage, et éventuellement les fils de liaison, sont de préférence choisi(e)s parmi les polymères suivants : polyamide 6, polyamide 6-6, polyamide 4-6, polyamide 12, polyéthylène téréphtalate, polypropylène et polyéthylène, ou leurs mélanges, de préférence en polyéthylène téréphtalate.

Les fibres de grattage, et éventuellement les fils de liaison (à l'exception des microfibres), peuvent comprendre des fibres et/ou fils absorbant les mauvaises odeurs, notamment à base de café, telles que les fibres commercialisées sous la marque s.café®.

Avantageusement, la pièce textile tricotée est dans un seul polymère, en particulier en polyéthylène téréphtalate (PET), ce qui facilite son recyclage.

Dans un mode de réalisation, la pièce textile tricotée est dans un ou plusieurs matériau(x) polymère(s) thermoplastique(s).

Les microfibres, en particulier chaque microfilament d'un fil multi-filamentaire, ont/a de préférence un titre inférieur ou égal à 1 dtex, de préférence inférieur ou égal à 0,87 dtex.

De préférence, les microfibres, en particulier chaque microfilament d'un fil multi-filamentaire, ont/a un titre de l'ordre de 0,58 dtex ou de 0,26 dtex, à +/-0,15 dtex près.

De préférence, les microfibres se présentent sous la forme de fils multifilamentaires. Un tel fil multi-filamentaire peut être, par exemple, un fil multi-filamentaires de 167 dtex pour 192 filaments ou 288 filaments, ou encore de 78 dtex pour 300 filaments.

De préférence, les fibres de grattage, en particulier chaque filament d'un fil multifilamentaire de grattage et/ou un fil mono-filamentaire de grattage, ont/a un titre supérieur à 1 dtex, encore de préférence supérieur ou égal à 3 dtex, en particulier inférieur ou égal à 65 dtex, plus particulièrement inférieur ou égal à 46 dtex.

Le calcul du titre (dtex) d'une fibre (et donc d'un fil) est bien connu de l'homme du métier, il existe de nombreuses normes qui permettent de le calculer, dont notamment les normes suivantes citées de façon non exhaustive :
- NF G01-001 : Expression de la masse linéique - Système TEX ;
- NF EN ISO 1973 : Détermination de la masse linéique : méthode gravimétrique et méthode au vibroscope ;
- ISO 7211-5 : 1984 : Tissus. Construction. Méthode d'analyse. Partie 5 : détermination de la masse linéique d'un fil prélevé dans un tissu.

Les valeurs données dans le présent texte sont indiquées à plus ou moins 10%.

Dans une variante, la première couche textile et la seconde couche textile sont chacune un tricot à mailles jetées.

Cette disposition permet d'agencer les fibres de grattage et les microfibres selon de nombreux motifs et/ou d'agencer des jours dans la première couche de taille et forme variées.

La pièce textile en trois dimensions selon l'invention est de préférence tricotée sur un métier à tricoter comprenant deux fontures (ou lits) d'aiguilles, par exemple un métier à tricoter Rachel, tels que ceux commercialisés par la société Karl Mayer.

De préférence, la masse surfacique (g/m²) de la pièce textile en trois dimensions est supérieure ou égale à 100 g/m², encore de préférence supérieure ou égale à 150 g/m², encore plus préférentiellement supérieure ou égale à 200 g/m², en particulier supérieure ou égale à 250 g/m².

De préférence, la masse surfacique (g/m²) de la pièce textile en trois dimensions est inférieure ou égale à 850 g/m², encore de préférence inférieure ou égale à 750 g/m², encore plus préférentiellement inférieure ou égale à 650 g/m², en particulier inférieure ou égale à 550 g/m², plus particulièrement inférieure ou égale à 500 g/m².

Dans une variante, les fils de liaison comprennent des microfibres.

Avantageusement, la pièce textile selon l'invention permet d'atteindre des seuils d'absorption en eau de l'ordre de 600%, ce qui est très nettement supérieur à la capacité d'absorption des complexes multicouches de l'état de la technique entre 200% et 400%.

Dans une variante, un fil mono-filamentaire a un diamètre supérieur ou égal à 10 µm (microns), de préférence supérieur ou égal à 15 µm (microns), en particulier inférieur ou égal à 90 µm (microns), plus particulièrement inférieur ou égal à 70 µm (microns).

Dans une variante, les fils de liaison comprennent des microfibres et des fils mono-filamentaires.

Cette combinaison des microfibres et des fils monofilamentaires pour la couche intermédiaire permet d'améliorer l'ergonomie de l'article d'entretien, sa résistance à la compression mais également de favoriser les propriétés de la couche intermédiaire : à savoir l'absorption d'eau et sa restitution lorsqu'elle est comprimée.

Dans une variante, la pièce textile en trois dimensions comprend selon tout ou partie de son pourtour (c'est-à-dire de sa bordure externe) une zone de solidarisation dans laquelle les première et seconde couches textiles, et les fils de liaison, sont thermosoudés.

De préférence, la zone de soudure est obtenue par soudure ultrasons.

Dans la zone de soudure, les première et seconde couches ainsi que les fils de liaison sont fondus, au moins partiellement, il n'y a pas d'espace généré entre des trous et des fils de couture comme cela est le cas dans l'état de la technique, ce qui évite, ou à tout le moins limite, l'émission de particules par la couche intermédiaire à l'extérieur de l'article d'entretien.

La zone de solidarisation pourrait également être effectuée, de manière alternative, par couture, mais cette technique représente moins d'avantages dans le cadre de la présente invention.

De plus, l'article d'entretien avec une zone de solidarisation thermosoudée présente un aspect radicalement différent des articles de l'état de la technique, et une esthétique améliorée.

Dans un mode de réalisation, la zone de soudure est de préférence obtenue lors de la découpe de la pièce textile dans le panneau textile tricoté.

Avantageusement, la découpe de la pièce textile et la finition de sa bordure sont réalisées en une seule et même opération.

Dans une variante, la couche intermédiaire a une épaisseur supérieure ou égale à 1 mm, de préférence inférieure ou égale à 20 mm, encore de préférence inférieure ou égale à 10 mm, en particulier inférieure ou égale à 6 mm.

Dans une variante, la première couche textile comprend des jours, ayant notamment au moins une dimension supérieure ou égale à 1 mm. Par définition, un jour est une zone sans fibres.

Ces jours débouchent sur la couche intermédiaire ce qui facilite l'absorption de fluide, en particulier de l'eau, par la couche intermédiaire, en particulier par les fils de liaison.

Ces jours dans la première couche peuvent avoir n'importe quelle forme à partir du moment qu'ils débouchent sur la couche intermédiaire.

Dans une variante, la première couche textile comprend, sur sa face externe dite de nettoyage, des microfibres alternées avec des fibres de grattage selon un premier motif.

Dans une variante, la face externe de la première couche comprend une partie avant et une partie arrière dans le prolongement l'une de l'autre ayant des faces externes respectives, la partie avant comprend, selon sa face externe, des microfibres et des fibres de grattage, la partie arrière comprend, selon sa face externe, des microfibres, et éventuellement des fibres de grattage ayant un titre supérieur à 1 dtex. Le titre moyen T1 (dtex) des microfibres et des fibres de grattage sur ladite face externe de la partie avant est supérieur ou égal à 0,5 dtex, le titre moyen T2 (dtex) des microfibres, et éventuellement des fibres de grattage, sur la face externe de la partie arrière est inférieur ou égal à 2 dtex, et le titre moyen T1 (dtex) est différent du titre moyen T2 (dtex).

Avantageusement, le réseau capillaire entre les parties avant et arrière est différencié, l'article d'entretien présente un pouvoir d'adhérence sur la surface de nettoyage au sol différent entre la face externe de la partie avant et la face externe de la partie arrière et donc une capacité de récupération et d'absorption des salissures différentes entre ces parties.

Les intervalles de titres spécifiés pour chacune des parties confèrent à la face externe de la partie avant la fonction de glissance sur la surface au sol à nettoyer. La face externe de la partie avant forme ainsi la face « d'attaque », c'est-à-dire la face à partir de laquelle l'utilisateur fait glisser l'article d'entretien sur la surface au sol.

Les masses surfaciques (g/m²) et titre (dtex) indiqués par rapport à la première (ou seconde) couche sont calculés sur la première (ou seconde) couche exempte des fils de liaison. En effet, les fils de liaison s'étendant entre les première et seconde couches, sont liés à la structure de la première (et de la seconde) couche mais ne sont pas comptés comme faisant partie de la première (ou de la seconde) couche lorsque des calculs sont effectués concernant le titre moyen de la première couche (par rapport aux microfibres et/ou aux fibres de grattage) et le poids (g) ou masse surfacique (g/m²) de la première couche.

Les inventeurs ont ainsi observé de façon surprenante que la face externe de la partie avant décolle les salissures et les récupère grâce aux microfibres qu'elle comporte et que la face externe de la partie arrière récupère encore davantage de poussières et autres salissures que celle de la partie avant. Cette constatation est faite visuellement.

De plus, l'utilisateur n'a aucune difficulté à faire glisser l'article d'entretien sur la surface au sol du moment qu'il débute le déplacement dudit article selon sa surface dite de nettoyage par la face externe de la partie avant.

Les parties avant et arrière sont dans le prolongement l'une de l'autre et sont constituées de la première couche textile.

Les valeurs spécifiées concernant les titres moyens ou encore les proportions en poids de fibres sont calculées par rapport aux fibres présentes sur les surfaces externes des parties avant et arrière de la première couche, exempte des fils de liaison.

Dans une variante, le titre moyen T1 (dtex) est supérieur au titre moyen T2 (dtex).

Dans une variante, la partie arrière de la première couche comprend, selon sa face externe, une proportion en poids de microfibres supérieure à la proportion en poids de microfibres de la partie avant, par rapport au poids total de la première couche.

Dans une variante, les microfibres et les fibres de grattage sur la face externe de la partie avant de la première couche sont alternées de façon répétée selon un premier motif donné, et les microfibres et les fibres de grattage sur la face externe de la partie arrière de la première couche sont alternées de façon répétée selon un second motif donné, éventuellement le premier motif est différent du second motif.

Dans une variante, le premier motif et/ou le second motif est/sont choisi(s) parmi : des lignes alternées continues ou discontinues de microfibres et/ou de fibres de grattage, des zig-zags de microfibres et/ou de fibres de grattage, des ilots ou zones localisées de fibres de grattage ou de microfibres.

Dans une variante, la seconde couche comprend selon sa face externe des moyens d'attache aptes à coopérer avec des moyens d'attache complémentaires disposés sur le plateau d'un balai.

Lesdits moyens d'attache peuvent être formés par la structure de la seconde couche textile, en particulier tricotée, en sorte de coopérer avec les moyens d'attache complémentaires, tels que des crochets.

Dans une variante, la pièce textile comprend deux poches latérales formées par repliement et solidarisation partielle des deux extrémités latérales de ladite pièce, en particulier selon au moins ladite zone de solidarisation, chaque poche étant agencée en sorte d'être apte à recevoir une extrémité latérale d'un plateau d'un dispositif de nettoyage.

Avantageusement, les deux extrémités latérales de la pièce tricotée sont repliées sur elles-mêmes et solidarisées en sorte de former des poches.

De préférence, les poches sont formées par solidarisation de leurs bords sur la zone de solidarisation (thermosoudée), par soudure et/ou de préférence par couture.

Avantageusement, les perforations engendrées par la couture se retrouvent dans la zone de solidarisation soudée, ce qui évite le relargage de particules de la couche intermédiaire dans l'ambiance.

De préférence, dans cette variante, la pièce textile a une forme rectangulaire, également désignée dans l'état de la technique par bandeau.

La présente invention a également pour objet, selon un second aspect, un dispositif de nettoyage comprenant un article d'entretien selon l'une quelconque des variantes définies ci-dessus en référence à un premier aspect, comprenant un balai équipé d'un manche muni à son extrémité distale d'un plateau, dont les dimensions sont de l'ordre de celles de l'article d'entretien.

La présente invention a pour objet, selon un troisième aspect, un procédé de fabrication d'un article d'entretien pour le nettoyage d'une surface déterminée selon l'une quelconque des variantes de réalisation définies ci-dessus en référence à un premier aspect de l'invention.

Ledit procédé comprend les étapes suivantes :
(i) - une étape de tricotage d'un panneau textile en trois dimensions, de construction tricotée unitaire, comprenant une première couche textile tricotée et une seconde couche textile tricotée, reliées par des fils de liaison s'étendant entre la première couche textile et la seconde couche textile, la première couche comprenant, sur sa face externe dite de nettoyage, des microfibres, et éventuellement des fibres de grattage ayant un titrage supérieur à 1 dtex, et les fils de liaison forment une couche intermédiaire absorbant l'eau,
(ii) - une étape de formation d'une pièce textile en trois dimensions par découpe du panneau textile tricoté à l'étape (i), notamment à l'aide d'un dispositif de découpe par ultrasons.

Avantageusement, les première et seconde couches et la couche intermédiaire sont tricotées en continu.

Dans une variante de réalisation, ledit procédé comprend une étape de formation d'une zone de solidarisation disposée selon tout ou partie du pourtour (en particulier bordure externe) de la pièce textile en trois dimensions, dans laquelle zone de solidarisation les première et seconde couches textiles, et les fils de liaison, sont thermosoudés.

Dans un mode de réalisation, l'étape de formation de la pièce textile et l'étape de formation de la zone de solidarisation ont lieu lors d'une même étape, en particulier à l'aide d'un dispositif comprenant un ensemble de sonotrodes rotatives pour effectuer la découpe et la soudure à l'aide d'ultrasons.

### Description détaillée des dessins

La présente invention sera mieux comprise à la lecture des exemples de réalisation suivants, cités à titre non limitatif, et illustrés par les figures suivantes, annexées à la présente, et dans lesquelles :
- La figure **1** est une représentation schématique, en perspective, d'un premier exemple d'article d'entretien selon l'invention ;
- La figure **2** est une représentation schématique du premier exemple d'article d'entretien **1** selon le plan de coupe II-II représenté à la figure **3** ;
- La figure **3** est une représentation schématique, vue de dessus, du premier exemple d'article d'entretien représenté aux figures **1** et **2** ;
- La figure **4** est une représentation schématique, en perspective, d'un second exemple d'article d'entretien selon l'invention ;
- La figure **5** est une représentation schématique, en perspective, d'un troisième exemple d'article d'entretien selon l'invention ;
- La figure **6** est une représentation schématique, en perspective, d'un quatrième exemple d'article d'entretien selon l'invention comprenant deux poches latérales.

### Description détaillée de l'invention

L'article d'entretien **1** pour le nettoyage d'une surface déterminée représenté sur les figures **1** à **3****,** comprend une pièce textile **2** en trois dimensions, de construction tricotée unitaire, comprenant une première couche textile tricotée **3** et une seconde couche textile tricotée **4,** reliées par des fils de liaison **5** s'étendant entre la première couche textile **3** et la seconde couche textile **4.** La première couche textile **3** comprend, sur sa face externe **3a** dite de nettoyage, des microfibres, et éventuellement des fibres de grattage ayant un titrage supérieur à 1 dtex. Les fils de liaison **5** forment une couche intermédiaire **7** absorbant l'eau, et comprennent des microfibres et des fils mono-filamentaires. Les fils mono-filamentaires de liaison s'étendant entre la première couche tricotée **3** et la seconde couche tricotée **4** ont un diamètre supérieur ou égal à 10 µm (microns), notamment de l'ordre de 64 µm (microns). De préférence, les fils de liaison mono-filamentaires sont en polyéthylène téréphtalate.

Les fils de liaison **5** comprenant des microfibres sont des fils multifilamentaires dont les filaments ont chacun un titre inférieur ou égal à 1 dtex, en particulier inférieur ou égal à 0,87 dtex.

La pièce textile **2** est un tricot tridimensionnel dont la première couche textile **3** et la seconde couche textile **4** sont chacune un tricot à mailles jetées.

La pièce textile **2** est en trois dimensions dans le plan (**x,y,z**) et présente une épaisseur **e** supérieure ou égale à 1 mm, en particulier inférieure ou égale à 6 mm. La pièce textile **2** tricotée présente une largeur ℓ et une longueur **L** supérieure à sa largeur ℓ. La pièce textile **2** tricotée, vue de dessus (figure **3**) a une forme rectangulaire mais pourrait avoir n'importe quelle forme selon l'application visée (losange, carré, trapèze,...).

La pièce textile **2** comprend selon tout ou partie de son pourtour une zone de solidarisation **10** dans laquelle les première **3** et seconde **4** couches textiles tricotées, et les fils de liaison **5,** sont thermosoudés.

Avantageusement, la zone thermosoudée **10** est formée lors de la découpe dans un panneau textile en 3D tricoté.

La première couche textile **3** comprend, sur sa face externe **3a** dite de nettoyage, des microfibres alternées avec des fibres de grattage sans motif particulier.

Il a été observé que les microfibres de la couche intermédiaire **5** permettent d'atteindre des taux d'absorption de l'ordre de 600% - 650% pour l'article d'entretien **1** tandis que les fils mono-filamentaires améliorent la résistance à la compression selon la direction **z** de l'article d'entretien **1.**

Le second exemple d'article d'entretien **15** représenté à la figure **4** ne sera décrit ci-après que de par ses différences avec le premier exemple article d'entretien **1.** Le second exemple d'article d'entretien **15** comprend une pièce textile tridimensionnelle tricotée **16** dans laquelle la face externe **17a** dite de nettoyage de la première couche **17** comprend des fibres de grattage alternées avec des microfibres selon un premier motif **18.** Ledit premier motif **18** comprend ainsi des bandes de microfibres alternées avec des bandes de fibres de grattage. Les fibres de grattage peuvent par exemple présenter une couleur différente de la couleur des microfibres afin de renforcer l'effet visuel du premier motif **18.**

Le troisième exemple d'article d'entretien **20** représenté à la figure **5** ne sera décrit ci-après que de par ses différences avec le premier exemple article d'entretien **1.** La face externe **21a** de la première couche tricotée **21** de la pièce textile tricotée en trois dimensions **22** comprend une partie avant **23** et une partie arrière **24** dans le prolongement l'une de l'autre ayant des faces externes respectives **23a,24a,** la partie avant **23** comprend, selon sa face externe **23a,** des microfibres et des fibres de grattage, la partie arrière **24** comprend, selon sa face externe **24a,** des microfibres, et éventuellement des fibres de grattage ayant un titre supérieur à 1 dtex. Le titre moyen T1 (dtex) des microfibres et des fibres de grattage sur ladite face externe **23a** de la partie avant **23** est supérieur ou égal à 0,5 dtex, le titre moyen T2 (dtex) des microfibres, et éventuellement des fibres de grattage, sur la face externe **24a** de la partie arrière **24** est inférieur ou égal à 2 dtex, et le titre moyen T1 (dtex) est différent du titre moyen T2 (dtex), en particulier le titre moyen T1 (dtex) est supérieur au titre moyen T2 (dtex).

La partie avant **23** et la partie arrière **24** sont dans le prolongement l'une de l'autre et formées dans un seul panneau textile, dans cet exemple précis par la première couche tricotée **21.** La ligne en pointillées **25** délimite fictivement la frontière entre la partie avant **23** et la partie arrière **24.** Les microfibres et les fibres de grattage ne sont agencées selon aucun motif particulier sur les parties avant **23** et arrière **24.**

La partie arrière **24** comprend, selon sa face externe **24a,** une proportion en poids (g) de microfibres supérieure à la proportion en poids (g) de microfibres de la partie avant **23,** par rapport au poids total (g) de la première couche **21** (considérée sans les fils de liaison).

Le quatrième exemple d'article d'entretien **30** représenté à la figure **6** ne sera décrit ci-après que de par ses différences avec le premier exemple article d'entretien **1.**

La pièce textile **31** comprend deux poches latérales **32,33** formées par repliement et solidarisation partielle des deux extrémités latérales de ladite pièce **31,** en particulier selon au moins ladite zone de solidarisation thermosoudée **34,** chaque poche **32**,**33** étant agencée en sorte de recevoir une extrémité latérale d'un plateau d'un dispositif de nettoyage. Les bords **32a,32b,32c,33a,33b,33c** des poches **32,33** sont solidarisées, de préférence par couture, dans la zone de solidarisation **34** ce qui évite de créer des espaces à travers lesquels les microfibres dans la couche intermédiaire ne soient émises dans l'ambiance.

Avantageusement, les articles d'entretien **1,15,20,30** comprennent une pièce textile d'un seul tenant comprenant trois couches formées intégralement lors du tricotage de la pièce textile.

Par ailleurs, en fonctionnement, la couche intermédiaire **7** de la pièce textile **2** tricotée en trois dimensions permet d'atteindre des taux d'absorption en eau de l'ordre de 600% lorsque les fils de liaison **5** comprennent des microfibres.

Les articles d'entretien **1,15,20,30** selon l'invention offrent une excellente capacité d'absorption en eau, une excellente ergonomie, une esthétique améliorée et un faible relargage particulaire du fait de leur construction monobloc. La construction unitaire tricotée des pièces textiles en 3D des articles d'entretien **1,15,20,30** devrait également améliorer la surface de nettoyage potentielle couverte par lesdits articles comparativement aux complexes multicouches utilisés dans l'état de la technique.

## Revendications

1. Article d'entretien (1,15,20,30) pour le nettoyage d'une surface déterminée qui comprend une pièce textile en trois dimensions (2,16,22,31), de construction tricotée unitaire, comprenant une première couche textile tricotée (3,17,21) et une seconde couche textile tricotée (4), reliées par des fils de liaison (5) s'étendant entre la première couche textile (3) et la seconde couche textile (4), et la première couche (3) comprend, sur sa face externe (3a,17a,21a) dite de nettoyage, des microfibres,
l'article d'entretien entant **caractérisé**
**en ce que** les fils de liaison (5) forment une couche intermédiaire (7) absorbant l'eau et comprennent des fils mono-filamentaires.

2. Article d'entretien (1,15,20,30) selon la revendication 1, **caractérisé en ce que** les fils de liaison (5) comprennent des microfibres.

3. Article d'entretien (1,15,20,30) selon l'une ou l'autre des revendications 1 et 2, **caractérisé en ce que** la première couche (3) comprend, sur sa face externe (3a,17a,21a) dite de nettoyage, des microfibres et des fibres de grattage ayant un titrage supérieur à 1 dtex.

4. Article d'entretien (1,15,20,30) selon la revendication 3, **caractérisé en ce que** les fils mono-filamentaires ont un diamètre supérieur ou égal à 10 µm (microns).

5. Article d'entretien (1,15,20,30) selon l'une quelconque des revendications 1 à 4, **caractérisé en ce que** la pièce textile en trois dimensions (2) comprend, selon tout ou partie de son pourtour, une zone de solidarisation (10) dans laquelle les première (3) et seconde (4) couches textiles, et les fils de liaison (5), sont thermosoudés.

6. Article d'entretien (15) selon l'une quelconque des revendications 1 à 5, **caractérisé en ce que** la première couche textile (17) comprend, sur sa face externe (17a) dite de nettoyage, des microfibres alternées avec des fibres de grattage selon un premier motif (18).

7. Article d'entretien (20) selon l'une quelconque des revendications 1 à 6, **caractérisé en ce que** la face externe (21a) de la première couche tricotée (21) comprend une partie avant (23) et une partie arrière (24) dans le prolongement l'une de l'autre, ayant des faces externes respectives (23a,24a), la partie avant (23) comprend, selon sa face externe (23a), des microfibres et des fibres de grattage, la partie arrière (24) comprend, selon sa face externe (24a), des microfibres, ou des microfibres et des fibres de grattage ayant un titre supérieur à 1 dtex, **en ce que** le titre moyen T1 (dtex) des microfibres et des fibres de grattage sur ladite face externe (23a) de la partie avant (23) est supérieur ou égal à 0,5 dtex, le titre moyen T2 (dtex) des microfibres, ou des microfibres et des fibres de grattage, sur ladite face externe (24a) de la partie arrière (24) est inférieur ou égal à 2 dtex, et **en ce que** le titre moyen T1 (dtex) est différent du titre moyen T2 (dtex).

8. Article d'entretien (20) selon la revendication 7, **caractérisé en ce que** le titre moyen T1 (dtex) est supérieur au titre moyen T2 (dtex).

9. Article d'entretien (20) selon l'une ou l'autre des revendications 7 et 8, **caractérisé en ce que** la partie arrière (24) de la première couche (21) comprend, selon sa face externe (24a), une proportion en poids (g) de microfibres supérieure à la proportion en poids (g) de microfibres de la partie avant (23), par rapport au poids total (g) de la première couche (21).

10. Article d'entretien (20) selon l'une quelconque des revendications 7 à 9, **caractérisé en ce que** les microfibres et les fibres de grattage sur la face externe (23a) de la partie avant (23) de la première couche (21) sont alternées de façon répétée selon un premier motif donné, **en ce que** les microfibres et les fibres de grattage sur la face externe (24a) de la partie arrière (24) sont alternées de façon répétée selon un second motif donné.

11. Article d'entretien (20) selon la revendication 10, **caractérisé en ce que** le premier motif et/ou le second motif est/sont choisi(s) parmi : des lignes alternées continues ou discontinues de microfibres et/ou de fibres de grattage, des zig-zags de microfibres et/ou de fibres de grattage, des ilots ou zones localisées de fibres de grattage ou de microfibres.

12. Article d'entretien (30) selon l'une quelconque des revendications 1 à 11, **caractérisé en ce que** la pièce textile (31) comprend deux poches latérales (32,33) formées par repliement et solidarisation partielle des deux extrémités latérales de ladite pièce textile (31), chaque poche (32, 33) étant agencée en sorte de recevoir une extrémité latérale d'un plateau d'un dispositif de nettoyage.

13. Dispositif de nettoyage comprenant un article d'entretien (1,15,20,30) selon l'une quelconque des revendications 1 à 12, **caractérisé en ce qu'**il comprend un balai équipé d'un manche muni à son extrémité distale d'un plateau dont les dimensions sont de l'ordre de celles de l'article d'entretien.

14. Procédé de fabrication d'un article d'entretien (1,15,20,30) pour le nettoyage d'une surface déterminée selon l'une quelconque des revendications 1 à 12, **caractérisé en ce qu'**il comprend les étapes suivantes :
(i) - une étape de tricotage d'un panneau textile en trois dimensions (2,16,22,31) de construction tricotée unitaire, comprenant une première couche textile tricotée (3,17,21) et une seconde couche textile tricotée (4), reliées par des fils de liaison (5) s'étendant entre la première couche textile (3) et la seconde couche textile (4), la première couche (3) comprenant, sur sa face externe (3a,17a,21a) dite de nettoyage, des microfibres, ou des microfibres et des fibres de grattage ayant un titrage supérieur à 1 dtex, et les fils de liaison (5) forment une couche intermédiaire (7) absorbant l'eau et comprennent des fils mono-filamentaires,
(ii) - une étape de formation d'une pièce textile en trois dimensions (2,16,22,31) par découpe dudit panneau textile tricoté à l'étape (i).

15. Procédé selon la revendication 14, **caractérisé en ce qu'**il comprend une étape de formation d'une zone de solidarisation (10) disposée selon tout ou partie du pourtour de la pièce textile en trois dimensions (2,16,22,31), dans laquelle zone de solidarisation (10) les première (3) et seconde (4) couches textiles, et les fils de liaison (5), sont thermosoudés.

## Patentansprüche

1. Pflegeartikel (1, 15, 20, 30) zum Reinigen einer bestimmten Oberfläche, der ein Textilstück mit drei Abmessungen (2, 16, 22, 31) in einstückiger gewirkter Konstruktion umfasst, umfassend eine erste gewirkte Textilschicht (3, 17, 21) und eine zweite gewirkte Textilschicht (4), die durch Verbindungsfäden (5) verbunden sind, die sich zwischen der ersten Textilschicht (3) und der zweiten Textilschicht (4) erstrecken, und wobei die erste Schicht (3) auf ihrer sogenannten Reinigungsaußenfläche (3a, 17a, 21a) Mikrofasern umfasst, wobei der Pflegeartikel **dadurch gekennzeichnet ist, dass** die Verbindungsfäden (5) eine Zwischenschicht (7) bilden, die Wasser aufnimmt, und Monofilamentfäden umfassen.

2. Pflegeartikel (1, 15, 20, 30) nach Anspruch 1, **dadurch gekennzeichnet, dass** die Verbindungsfäden (5) Mikrofasen umfassen.

3. Pflegeartikel (1, 15, 20, 30) nach einem der Ansprüche 1 und 2, **dadurch gekennzeichnet, dass** die erste Schicht (3) auf ihrer sogenannten Reinigungsaußenfläche (3a, 17a, 21a) Mikrofasern und Kratzfasern mit einem Titer von größer als 1 dtex umfasst.

4. Pflegeartikel (1, 15, 20, 30) nach Anspruch 3, **dadurch gekennzeichnet, dass** die Monofilamentfäden einen Durchmesser von größer oder gleich 10 µm (Mikrometern) aufweisen.

5. Pflegeartikel (1, 15, 20, 30) nach einem der Ansprüche 1 bis 4, **dadurch gekennzeichnet, dass** das Textilstück mit drei Abmessungen (2) gemäß seinem gesamten Umfang oder einem Teil davon einen Verbindungsbereich (10) umfasst, in dem die erste (3) und zweite (4) Textilschicht und die Verbindungsfäden (5) heißversiegelt sind.

6. Pflegeartikel (15) nach einem der Ansprüche 1 bis 5, **dadurch gekennzeichnet, dass** die erste Textilschicht (17) auf ihrer sogenannten Reinigungsaußenfläche (17a) Mikrofasern umfasst, die sich mit Kratzfasern gemäß einem ersten Motiv (18) abwechseln.

7. Pflegeartikel (20) nach einem der Ansprüche 1 bis 6, **dadurch gekennzeichnet, dass** die Außenfläche (21a) der ersten gewirkten Schicht (21) einen vorderen Teil (23) und einen hinteren Teil (24) in der Verlängerung voneinander mit jeweiligen Außenflächen (23a, 24a) umfasst, der vordere Teil (23) gemäß seiner Außenfläche (23a) Mikrofasern und Kratzfasern umfasst, der hintere Teil (24) gemäß seiner Außenfläche (24a) Mikrofasern oder Mikrofasern und Kratzfasern mit einem Titer von größer als 1 dtex umfasst, dass der mittlere Titer T1 (dtex) der Mikrofasern und Kratzfasern auf der Außenfläche (23a) des vorderen Teils (23) größer oder gleich 0,5 dtex ist, der mittlere Titer T2 (dtex) der Mikrofasern oder der Mikrofasern und Kratzfasern auf der Außenfläche (24a) des hinteren Teils (24) kleiner oder gleich 2 dtex ist und dass der mittlere Titer T1 (dtex) von dem mittleren Titer T2 (dtex) verschieden ist.

8. Pflegeartikel (20) nach Anspruch 7, **dadurch gekennzeichnet, dass** der mittlere Titer T1 (dtex) größer als der mittlere Titer T2 (dtex) ist.

9. Pflegeartikel (20) nach einem der Ansprüche 7 und 8, **dadurch gekennzeichnet, dass** der hintere Teil (24) der ersten Schicht (21) gemäß seiner Außenfläche (24a) einen Gewichtsanteil (g) an Mikrofasern umfasst, der größer als der Gewichtsanteil (g) an Mikrofasern des vorderen Teils (23) im Verhältnis zu dem Gesamtgewicht (g) der ersten Schicht (21) ist.

10. Pflegeartikel (20) nach einem der Ansprüche 7 bis 9, **dadurch gekennzeichnet, dass** sich die Mikrofasern und die Kratzfasern auf der Außenfläche (23a) des vorderen Teils (23) der ersten Schicht (21) gemäß einem ersten vorgegebenen Motiv wiederholt abwechseln und dass sich die Mikrofasern und die Kratzfasern auf der Außenfläche (24a) des hinteren Teils (24) gemäß einem zweiten vorgegebenen Motiv wiederholt abwechseln.

11. Pflegeartikel (20) nach Anspruch 10, **dadurch gekennzeichnet, dass** das erste Motiv und/oder das zweite Motiv ausgewählt ist/sind aus: abwechselnden durchgehenden oder unterbrochenen Linien von Mikrofasern und/oder Kratzfasern, Zickzack-Mustern von Mikrofasern und/oder Kratzfasern, Inselchen oder eingegrenzten Bereichen von Kratzfasern oder Mikrofasern.

12. Pflegeartikel (30) nach einem der Ansprüche 1 bis 11, **dadurch gekennzeichnet, dass** das Textilstück (31) zwei Seitentaschen (32, 33) umfasst, die durch Umschlagen und teilweises Verbinden der beiden Seitenenden des Textilstücks (31) gebildet werden, wobei jede Tasche (32, 33) derart ausgelegt ist, dass sie ein Seitenende einer Platte einer Reinigungsvorrichtung aufnimmt.

13. Reinigungsvorrichtung, umfassend einen Pflegeartikel (1, 15, 20, 30) nach einem der Ansprüche 1 bis 12, **dadurch gekennzeichnet, dass** sie einen Mopp umfasst, der mit einem Stiel ausgestattet ist, welcher an seinem distalen Ende mit einer Platte versehen ist, deren Abmessungen in der Größenordnung von denjenigen des Pflegeartikels liegen.

14. Verfahren zum Herstellen eines Pflegeartikels (1, 15, 20, 30) zum Reinigen einer bestimmten Oberfläche nach einem der Ansprüche 1 bis 12, **dadurch gekennzeichnet, dass** es die folgenden Schritte umfasst:
(i) - einen Schritt zum Wirken einer Textilfläche mit drei Abmessungen (2, 16, 22, 31) in einstückiger gewirkter Konstruktion, umfassend eine erste gewirkte Textilschicht (3, 17, 21) und eine zweite gewirkte Textilschicht (4), die durch Verbindungsfäden (5) verbunden sind, die sich zwischen der ersten Textilschicht (3) und der zweiten Textilschicht (4) erstrecken, wobei die erste Schicht (3) auf ihrer sogenannten Reinigungsaußenfläche (3a, 17a, 21a) Mikrofasern oder Mikrofasern und Kratzfasern mit einem Titer von größer als 1 dtex umfasst und die Verbindungsfäden (5) eine Zwischenschicht (7) bilden, die Wasser aufnimmt, und Monofilamentfäden umfassen,
(ii) - einen Schritt zum Ausbilden eines Textilstücks mit drei Abmessungen (2, 16, 22, 31) durch Zerschneiden der in Schritt (i) gewirkten Textilfläche.

15. Verfahren nach Anspruch 14, **dadurch gekennzeichnet, dass** es einen Schritt zum Ausbilden eines Verbindungsbereichs (10) umfasst, der gemäß dem gesamten Umfang des Textilstücks mit drei Abmessungen (2, 16, 22, 31) oder einem Teil davon angeordnet ist, wobei in dem Verbindungsbereich (10) die erste (3) und zweite (4) Textilschicht und die Verbindungsfäden (5) heißversiegelt sind.

## Claims

1. A care item (1, 15, 20, 30) for cleaning a determined surface which comprises a three-dimensional textile component (2, 16, 22, 31), of unitary knitted construction, comprising a first knitted textile layer (3, 17, 21) and a second knitted textile layer (4), connected by connecting yarns (5) extending between the first textile layer (3) and the second textile layer (4), and the first layer (3) comprises, on its external face (3a, 17a, 21a) referred to as cleaning, microfibres, the care item being **characterized in that** the connecting yarns (5) form a water-absorbing intermediate layer (7) and comprise mono-filament yarns.

2. The care item (1, 15, 20, 30) according to claim 1, **characterized in that** the connecting yarns (5) comprise microfibres.

3. The care item (1, 15, 20, 30) according to either of claims 1 and 2, **characterized in that** the first layer (3) comprises, on its external face (3a, 17a, 21a) referred to as cleaning, microfibres and scratching fibres having a count greater than 1 dtex.

4. The care item (1, 15, 20, 30) according to claim 3, **characterized in that** the mono-filament yarns have a diameter greater than or equal to 10 µm (microns).

5. The care item (1, 15, 20, 30) according to any one of claims 1 to 4, **characterized in that** the three-dimensional textile component (2) comprises, according to all or part of its perimeter, a connecting zone (10) in which the first (3) and second (4) textile layers, and the connecting yarns (5) are thermo-welded.

6. The care item (15) according to any one of claims 1 to 5, **characterized in that** the first textile layer (17) comprises, on its external face (17a) referred to as cleaning, microfibres alternating with scratching fibres according to a first pattern (18).

7. The care item (20) according to any one of claims 1 to 6, **characterized in that** the external face (21a) of the first knitted layer (21) comprises a front part (23) and a rear part (24) in extension of each other, having respective external faces (23a, 24a), the front part (23) comprises, according to its external face (23a), microfibres and scratching fibres, the rear part (24) comprises, according to its external face (24a), microfibres, or microfibres and scratching fibres having a count greater than 1 dtex, **in that** the average count T1 (dtex) of microfibres and scratching fibres on said external face (23a) of the front part (23) is greater than or equal to 0.5 dtex, the average count T2 (dtex) of microfibres, or microfibres and scratching fibres, on said external face (24a) of the rear part (24) is less than or equal to 2 dtex, and **in that** the average count T1 (dtex) is different to the average count T2 (dtex).

8. The care item (20) according to claim 7, **characterized in that** the average count T1 (dtex) is greater than the average count T2 (dtex).

9. The care item (20) according to either of claims 7 and 8, **characterized in that** the rear part (24) of the first layer (21) comprises, according to its external face (24a), a proportion by weight (g) of microfibres greater than the proportion by weight (g) of microfibres of the front part (23), relative to the total weight (g) of the first layer (21).

10. The care item (20) according to any one of claims 7 to 9, **characterized in that** the microfibres and the scratching fibres on the external face (23a) of the front part (23) of the first layer (21) alternate repeatedly according to a first given pattern, **in that** the microfibres and the scratching fibres on the external face (24a) of the rear part (24) alternate repeatedly according to a second given pattern.

11. The care item (20) according to claim 10, **characterized in that** the first pattern and/or the second pattern is/are selected from: continuous or discontinuous alternating lines of microfibres and/or scratching fibres, zig-zags of microfibres and/or scratching fibres, islets or localized areas of scratching fibres or microfibres.

12. The care item (30) according to any one of claims 1 to 11, **characterized in that** the textile component (31) comprises two side pockets (32, 33) formed by folding and partial connection of the two lateral ends of said textile component (31), each pocket (32, 33) being arranged so as to receive a lateral end of a head-plate of a cleaning device.

13. A cleaning device comprising a care item (1, 15, 20, 30) according to any one of claims 1 to 12, **characterized in that** it comprises a broom equipped with a broom handle fitted at its distal end with a head-plate, whereof the dimensions are of the order of those of the care item.

14. A manufacturing process of a care item (1, 15, 20, 30) for cleaning a determined surface according to any one of claims 1 to 12, **characterized in that** it comprises the following steps:
(i) - a step for knitting a three-dimensional textile panel (2, 16, 22, 31), of unitary knitted construction, comprising a first knitted textile layer (3, 17, 21) and a second knitted textile layer (4), connected by connecting yarns (5) extending between the first textile layer (3) and the second textile layer (4), the first layer (3) comprising, on its external face (3a, 17a, 21a) referred to as cleaning, microfibres, or microfibers and scratching fibres having a count greater than 1 dtex, and the connecting yarns (5) form a water-absorbing intermediate layer (7) and comprise mono-filament yarns,
(ii) - a step for forming a three-dimensional textile (2, 16, 22, 31) component by cutting said knitted textile panel at step (i).

15. The process according to claim 14, **characterized in that** it comprises a step for forming a connecting zone (10) arranged according to all or part of the circumference of the three-dimensional textile component (2, 16, 22, 31), in which connecting zone (10) the first (3) and second (4) textile layers, and the connecting yarns (5) are thermo-welded.
